# EUROPÄISCHE PATENTSCHRIFT

(11) **EP 2 238 659 B1**
(45) Veröffentlichungstag und Bekanntmachung des Hinweises auf die Patenterteilung: **09.11.2011**
(21) Anmeldenummer: 09706809.2
(22) Anmeldetag: 27.01.2009
(51) Int. Cl.: H01T 1/14

(54) **ELEKTRISCHES SCHUTZBAUELEMENT MIT KURZSCHLUSSEINRICHTUNG**
ELECTRIC PROTECTION ELEMENT WITH A SHORT CIRCUIT DEVICE
COMPOSANT DE PROTECTION ELECTRIQUE A DISPOSITIF DE COURT-CIRCUIT

(30) Priorität: 31.01.2008 DE 102008006991; 08.05.2008 DE 102008022794
(43) Veröffentlichungstag der Anmeldung: 13.10.2010
(73) Patentinhaber: Epcos AG, 81669 München (DE)
(72) Erfinder: BOBERT, Peter, 14612 Falkensee (DE)
(74) Vertreter: Epping - Hermann - Fischer
(86) Internationale Anmeldenummer: PCT/EP2009/000515
(87) Internationale Veröffentlichungsnummer: WO 2009/095206

(56) Entgegenhaltungen:
- EP-B- 0 962 037
- WO-A-87/06399
- FR-A- 2 670 624

## Beschreibung

Aus der Druckschrift EP 0962037 B1 ist ein gasgefüllter Überspannungsableiter mit äußerer Kurzschlusseinrichtung bekannt.

Ein elektrisches Schutzbauelement mit Kurzschlusseinrichtung, gemäss Oberbegriff des Anspruchs 1 ist aus WO-A-87/06399 bekannt.

Es ist Aufgabe der vorliegenden Erfindung ein elektrisches Schutzbauelement mit Kurzschlusseinrichtung anzugeben, das eine verbesserte Montierbarkeit aufweist.

Die Aufgabe wird durch ein elektrisches Schutzbauelement mit Kurzschlusseinrichtung nach Patentanspruch 1 gelöst.

Vorteilhafte Ausgestaltungen des elektrischen Schutzbauelements sind Gegenstand von Unteransprüchen.

Es wird ein elektrisches Schutzbauelement mit Kurzschlusseinrichtung angegeben, das einen Überspannungsableiter aufweist. Der Überspannungsableiter weist einen Hohlkörper auf, an dem wenigstens zwei Elektroden Angeordnet sind. Ein Überspannungsableiter mit zwei Elektroden weist einen einstückigen keramischen Hohlkörper auf. Bei einem 3-Elektroden-Ableiter ist der keramische Hohlkörper mittels einer mittleren Elektrode in zwei separate Teile unterteilt. Die beiden Teile sind mit einer ersten Seite an einer mittleren Elektrode angeordnet. An einer zweiten Seite der beiden Teile ist jeweils eine Endelektrode angeordnet.

Das elektrische Schutzbauelement weist eine thermische Kurzschlusseinrichtung auf. Die Kurzschlusseinrichtung umfasst einen Clip, der auf dem Überspannungsableiter des elektrischen Schutzbauelements aufgeschnappt ist.

Der Clip weist wenigstens zwei Abschnitte auf. Wenigstens ein erster Abschnitt des Clips ist auf dem Überspannungsableiter aufgeschnappt und umgreift diesen um mehr als die Hälfte. Der erste Abschnitt des Kurzschlussbügels dient somit vorzugsweise zur Befestigung des Kurzschlussbügels an dem Überspannungsableiter. Wenigstens die Enden des ersten Abschnitts weisen einen mechanischen Kontakt zu dem Überspannungsableiter auf. Die Enden des ersten Abschnitts können in einer weiteren Ausführungsform jedoch auch von dem Überspannungsableiter beabstandet sein, wobei wenigstens ein Teilbereich des ersten Abschnitts derart an dem Überspannungsableiter angeordnet ist, dass die Kurzschlusseinrichtung dadurch noch sicher an dem Überspannungsableiter befestigt werden kann. Der restliche Bereich des ersten Abschnitts kann auf dem Überspannungsableiter aufliegen oder auch von diesem beabstandet sein.

Der Clip umfasst wenigstens einen zweiten Abschnitt, der den ersten Abschnitt umgibt und mittels eines Schmelzelements vom ersten Abschnitt beabstandet ist. Der zweite Abschnitt weist an einem Ende einen Kurzschlussbügel auf, der radial von dem Überspannungsableiter beabstandet ist. Im Falle des Schmelzens des Schmelzelements verbindet der Kurzschlussbügel wenigstens zwei Außenelektroden des Überspannungsableiters elektrisch miteinander.

Der erste Abschnitt des Clips umgreift den Überspannungsableiter vorzugsweise um mehr als die Hälfte. Dadurch wird verhindert, dass der Clip im Falle des Auslösens des Kurzschlussmechanismus von dem Überspannungsableiter weggedrückt wird. Der erste Abschnitt des Clips dient somit als Gegenlager für den Kurzschlussbügel.

Im Falle eines Überspannungsableiters mit drei Elektroden, kann die dritte, mittlere Elektrode einen etwas größeren Durchmesser aufweisen, als die beiden Hohlkörper und die beiden Endelektroden. Die mittlere Elektrode kann die Hohlkörper und die Endelektroden vorzugsweise in radialer Richtung überragen.

Vorzugsweise umfasst der Clip ein gebogenes Flachband, das eine oder mehrere Aussparungen aufweisen kann. Die Aussparungen dienen dazu, dass der Clip im Falle eines 3-Elektroden-Ableiters im Bereich der mittleren Elektrode verrutschsicher fixiert werden kann. Die Aussparungen weisen vorzugsweise die Breite der mittleren Elektrode auf, so dass die mittlere Elektrode teilweise in die Aussparungen des Clips hineinragt. Ein Verrutschen des Clips in axialer Richtung wird dadurch unterdrückt.

Im Bereich des Schmelzelements befindet sich vorzugsweise eine Aussparung, die vorzugsweise in den Abmessungen etwas kleiner ist als das Schmelzelement, so dass das Schmelzelement nicht durch die Aussparung rutschen kann und das Aufschnappen der Kurzschlussclips auf den Überspannungsableiter erschweren würde.

In einer weiteren Ausführungsform weist das Schmelzelement auf wenigstens einer Seite eine Abstufung auf, so dass wenigstens ein Teil des Schmelzelements in die Aussparung hineinragt. Dadurch weist das Schmelzelement zumindest teilweise einen direkten Kontakt zur mittleren Elektrode des Überspannungsableiters auf. Somit liegt ein nahezu optimaler Wärmeübergang vom Überspannungsableiter zum Schmelzelement vor.

In einer weiteren Ausführungsform ist die Aussparung im Bereich des Schmelzelements vorzugsweise so groß, dass die mittlere Elektrode soweit durch die Aussparung ragt, dass die mittlere Elektrode einen direkten Kontakt zu dem Schmelzelement aufweist. Somit liegt ebenfalls ein nahezu optimaler Wärmeübergang vom Überspannungsableiter zum Schmelzelement vor.

Der Clip umfasst vorzugsweise ein lang gestrecktes Flachband, wobei der Kurzschlussbügel breiter ist als der Rest des Clips.

In einer bevorzugten Ausführungsform wird der erste und zweite Abschnitt des Clips von einem einstückigen Teil gebildet.

In einer weiteren Ausführungsform ist es jedoch auch möglich, dass der Clip aus wenigstens zwei Teilen zusammengesetzt ist.

Vorzugsweise wird der erste Abschnitt des Clips durch ein erstes Teil gebildet und der zweite Abschnitt durch ein zweites Teil.

In einer weiteren Ausführungsform ist es jedoch auch möglich, dass der zweite Abschnitt durch Bereiche des ersten Teiles und eines zweiten Teiles gebildet wird.

Bevorzugt bestehen bei einem aus mehreren Teilen zusammengesetzten Clip die Teile des Clips aus unterschiedlichen Materialien.

Es ist jedoch auch möglich, dass die Teile des Clips aus dem gleichen Material bestehen.

Vorzugsweise besteht wenigstens der Kurzschlussbügel aus einem elektrisch leitfähigen Material.

Hierzu eignet sich insbesondere ein Material mit federnden Eigenschaften. Damit der Clip der Kurzschlusseinrichtung dauerhaft Druck auf das Schmelzelement ausüben kann, eignet sich hierzu insbesondere ein Material, das Berylliumkupfer umfasst. Beryllimkupfer ist besonders gut für einen Kurzschlussclip geeignet, da es auch im Falle von übermäßig hoher Erwärmung seine Federkraft beibehält. Berylliumkupfer weist eine lang anhaltende Federkraft auf. Im Vergleich zu Federstahl weist Berylliumkupfer eine bessere elektrische Leitfähigkeit auf. Das Flachband für den Clip kann mittels Stanzen kostengünstig und ohne großen technischen Aufwand aus beispielsweise Berylliumkupfer hergestellt werden.

Das Flachband wird in einer Ausführungsform beispielsweise durch Biegen in die gewünschte Form gebracht. Im Falle eines zweiteiligen Clips, werden die beiden vorbereiteten Teile zusammengefügt und mechanisch miteinander verbunden. Beispielsweise werden die beiden Teile direkt miteinander mittels einer Schweißverbindung verbunden.

Der Clip ist vorzugsweise im Bereich einer mittleren Elektrode des Überspannungsableiters auf diesen aufgeschnappt.

In einer weiteren Ausführungsform kann es sich auch um einen 2-Elektroden-Ableiter handeln, wobei der Kurzschlussbügel in diesem Falle beispielsweise mittels eines Rings oder eine Klammer im Bereich des Hohlkörpers mit dem Überspannungsableiter mechanisch verbunden ist.

Das Schmelzelement ist vorzugsweise derart ausgelegt, dass es bei unzulässiger hoher Erwärmung des Überspannungsableiters schmilzt. Das Schmelzelement kann aus einem Material bestehen, das Lot umfasst. Des Weiteren sind Materialien geeignet, die Kunststoff umfassen. Insbesondere geeignet sind Formen, die bei geringer Materialmenge ein möglichst großes Volumen aufweisen. Hierbei sind insbesondere Hohlkörper, wie beispielsweise rohrförmige Körper geeignet.

Durch ein derartiges Schmelzelement kann der Kurzschlussbügel beabstandet werden. Im Falle einer unzulässig hohen Erwärmung des Überspannungsableiters schmelzen Körper mit Hohlräumen schneller als gleichgroße Vollkörper. Dadurch weist das elektrische Schutzbauelement eine schnelle Reaktionszeit auf.

Das Schmelzelement ist vorzugsweise derart angeordnet, dass der Kurzschlussbügel von den Außenelektroden durch das Schmelzelement beabstandet ist. Im Falle des Schmelzens des Schmelzelements drückt der Clip auf die Außenelektroden des Überspannungsableiters und verbindet diese elektrisch miteinander. Im Falle eines Überspannungsableiter mit einer zusätzlichen mittleren Elektrode verbindet der Kurzschlussbügel die Außenelektroden mit der mittleren Elektrode.

Vorzugsweise handelt es sich um einen Überspannungsableiter in SMD-Bauform. Es ist auch möglich, dass es sich um eine Überspannungsableiter mit Drahtkontakten zur herkömmlichen Montage handelt.

Der Kurzschlussclip ist derart ausgelegt, dass der bereits vormontierte Kurzschlussclip inklusive Schmelzelement insbesondere nach dem Einlöten des Überspannungsableiters auf beispielsweise einem Montagesubstrat auf den Überspannungsableiter aufgeschnappt wird. Der Kurzschlussclip kann jedoch auch schon vor der Montage auf den Überspannungsableiter aufgeschnappt werden.

Der Kurzschlussclip hat somit den Vorteil, dass er nach dem Einlöten beziehungsweise Auflöten des Überspannungsableiters aufgeschnappt werden kann. Das Schmelzelement ist bereits in dem vormontierten Kurzschlussclip angeordnet, so dass das Schmelzelement nicht mehr nachträglich eingebaut werden muss.

Gerade bei Überspannungsableitern in SMD-Bauform besteht das Problem, dass während des Lötprozesses der Überspannungsableiter unzulässig hoch erwärmt wird und dadurch in den thermischen Ansprechbereich der Kurzschlusseinrichtung kommt. Dies führt besonders bei Überspannungsableitern in SMD-Bauform zu Beschränkungen was zu Fertigungsschwierigkeiten führt. Im Vergleich zu herkömmlichen Überspannungsableitern mit Kurzschlusseinrichtungen, die per Hand eingelötet werden, ist somit eine zusätzliche Kühlung während des Lötvorgangs, der den Überspannungsableiter vor zu hoher Erwärmung schützt, nicht erforderlich. Ebenso ist beim Schwallbadlöten oder beim Reflowlöten ein speziell angepasstes Temperaturprofil, das eine übermäßige Erwärmung ausschließt, hierbei nicht weiter notwendig.

Die oben beschriebenen Gegenstände werden anhand der folgenden Figuren und Ausführungsbeispiele näher erläutert.

Die nachfolgend beschriebenen Zeichnungen sind nicht als maßstabsgetreu aufzufassen. Vielmehr können zur besseren Darstellung einzelne Dimensionen vergrößert, verkleinert oder auch verzerrt dargestellt sein. Elemente die einander gleichen oder die die gleiche Funktion übernehmen sind mit den gleichen Bezugszeichen bezeichnet.
- Figur 1a: zeigt ein elektrisches Schutzbauelement mit einstückigem Kurzschlussclip im Querschnitt,
- Figur 1b: zeigt ein elektrisches Schutzbauelement mit Kurzschlussclip nach Fig. 1a von unten,
- Figur 1c: zeigt die Abwicklung des Kurzschlussclips aus Fig. 1a,
- Figur 2a: zeigt eine weitere Ausführungsform eines elektrischen Schutzbauelements mit mehrteiligem Kurzschlussclip im Querschnitt,
- Figur 2b: zeigt die Abwicklung des Kurzschlussclips aus Figur 2a,
- Figur 3a: zeigt eine weitere Ausführungsform eines elektrischen Schutzbauelements mit mehrteiligem Kurzschlussclip im Querschnitt,
- Figur 3b: zeigt die Abwicklung des Kurzschlussclips aus Figur 2a,
- Figur 4a: zeigt ein elektrisches Schutzbauelement mit einstückigem Kurzschlussclip im Querschnitt, wobei das Schmelzelement von dem Überspannungsabieiter beabstandet ist,
- Figur 4b: zeigt einen Teil des Kurzschlussclips mit Schmelzelement gemäß Figur 4a,
- Figur 5a: zeigt ein elektrisches Schutzbauelement mit einstückigem Kurzschlussclip im Querschnitt, wobei das Schmelzelement einen direkten Kontakt zu dem Überspannungsableiter aufweist,
- Figur 5b: zeigt einen Teil des Kurzschlussclips mit Schmelzelement gemäß Figur 5a,
- Figur 6a: zeigt ein weiteres elektrisches Schutzbauelement mit einstückigem Kurzschlussclip im Querschnitt, wobei das Schmelzelement einen direkten Kontakt zu dem Überspannungsabieiter aufweist,
- Figur 6b: zeigt einen Teil des Kurzschlussclips mit Schmelzelement gemäß Figur 5a.

In Figur 1a und 1b ist ein elektrisches Schutzbauelement dargestellt, das einen Überspannungsabieiter 1 umfasst. Der Überspannungsableiters 1 weist an den Enden jeweils eine Elektrode 2 auf, die in Figur 1b dargestellt sind. Der Überspannungsableiter 1 weist eine mittlere Elektrode 8 auf, die den Hohlkörper und die Elektroden 2 in radialer Richtung überragt. Auf den Überspannungsableiter 1 ist ein Kurzschlussclip 3 aufgeschnappt, der einen ersten Abschnitt 4 aufweist, dessen Enden 4a und 4b an dem Überspannungsabieiter 1 anliegen. Ein Bereich des ersten Abschnitts 4 zwischen den beiden Enden 4a und 4b kann von dem Überspannungsableiter 1 beabstandet sein und muss nicht bündig auf dem Überspannungsableiter 1 aufliegen.

Ein zweiter Abschnitt 5 des Clips 3 ist von dem Überspannungsableiter 1 beabstandet. Der zweite Abschnitt 5 weist an einem Ende einen Kurzschlussbügel 6 auf. Der Kurzschlussbügel 6 des zweiten Abschnitts 5 wird mittels eines Schmelzelements 7 vom ersten Abschnitt 4b und damit auch vom Überspannungsabieiter 1 beabstandet. Im Normalfall ist der Kurzschlussbügel 6 durch die Federkraft des Clips 3 vorgespannt und drückt auf das Schmelzelement 7. Der Kurzschlussbügel 6 ist derart ausgelegt, dass er im Falle des Schmelzens des Schmelzelements 7 die beiden Elektroden 2 elektrisch miteinander verbindet. Bei unzulässig hoher Erwärmung des Überspannungsabieiters 1 schmilzt das Schmelzelement 7 und gibt dadurch den Weg frei für den Kurzschlussbügel 6, der auf das Schmelzelement 7 drückt. Durch die Federkraft des Kurzschlussclips 3 drückt der Kurzschlussbügel 6 somit auf die Außenelektroden 2 des Überspannungsableiters 1.

In der Figur 1c ist eine Abwicklung des Kurzschlussclips 3 aus Figur 1a und 1b dargestellt. Der Kurzschlussclip 3 weist an einem Ende des zweiten Abschnitts 5 den Kurzschlussbügel 6 auf. Die Breite über den Großteil der Länge des Kurzschlussclips 3 ist vorzugsweise kleiner als die Breite des Kurzschlussbügels 6. Zur Material- und Gewichtsersparnis kann der Kurzschlussclip 3 eine oder mehrere Aussparungen 9a, 9b aufweisen. Die Aussparungen 9a, 9b befinden sich in der dargestellten Ausführungsform in einem ersten Abschnitt 4 des Kurzschlussclips 3. Es ist jedoch auch möglich, dass der zweite Abschnitt 5 weitere Aussparungen aufweist.

Die Figur 2a zeigt eine weitere Ausführungsform eines elektrischen Schutzbauelements mit einer Kurzschlusseinrichtung. Auf einen Überspannungsableiter 1, der an den Enden jeweils eine Elektrode aufweist, ist ein Clip 3 aufgeschnappt. Der Clip 3 besteht in dieser Ausführungsform aus zwei Teilen, wobei ein erstes Teil einen ersten Abschnitt 4 bildet und ein zweiter Abschnitt 5 durch ein zweites Teil gebildet ist. Der erste Abschnitt 4 weist zwei Enden 4a und 4b auf, die auf dem Überspannungsableiter 1 aufliegen. Der Bereich des ersten Abschnitts 4 zwischen den beiden Enden 4a und 4b kann von dem Überspannungsableiter 1 beabstandet sein oder auf diesem aufliegen. An einem Ende des zweiten Abschnitts 5 ist ein Kurzschlussbügel 6 angeordnet. Der Kurzschlussbügel 6 drückt auf ein Schmelzelement 7, das zwischen dem Kurzschlussbügel 6 und dem Ende 4b des ersten Abschnitts 4 und damit auch zwischen dem Kurzschlussbügel 6 und dem Überspannungsableiter 1 angeordnet ist. Bei unzulässig hoher Erwärmung des Überspannungsabieiters 1 schmilzt das Schmelzelement 7 und gibt dadurch den Weg frei für den Kurzschlussbügel 6. Im Falle des Schmelzens des Schmelzelements 7 drückt der Kurzschlussbügel 6 somit auf die Elektroden 2 und verbindet diese elektrisch miteinander.

In der Figur 2b sind die zwei abgewickelten Teile des Kurzschlussclips 3 aus Figur 2a dargestellt. Der Kurzschlussclip 3 weist den ersten Abschnitt 4 auf. Zwischen den beiden Enden 4a und 4b des ersten Abschnitts 4 sind mehrere Aussparungen 9a, 9b angeordnet. Die Aussparungen 9a, 9b dienen zur Führung des Clips 3 auf der mittleren Elektrode 8. Die Aussparungen 9a, 9b weisen vorzugsweise eine Breite auf, die der Breite der mittleren Elektrode 8 entspricht. Vorzugsweise liegt das Schmelzelement 7 wenigstens auf den Rändern der Aussparung 9a auf. Durch die Aussparungen 9a hat das Schmelzelement 7, das eine Abstufung in der Größe der Aussparung 9a aufweist, einen direkten thermischen Kontakt zu der mittleren Elektrode 8. Der zweite Abschnitt 5 des Kurzschlussclips 3 weist an einem Ende einen Kurzschlussbügel 6 auf. Der erste Abschnitt 4 ist mit dem zweiten Abschnitt 5 über wenigstens zwei Verbindungspunkte fest miteinander verbunden. Bevorzugt ist der zweite Abschnitt 5 mit dem ersten Abschnitt 4 mittels Schweißpunkten, einer oder mehrerer Schweißlinien oder einer oder mehrerer Schweißflächen verbunden. Die Breite des ersten Abschnitts 4 entspricht vorzugsweise der Breite des zweiten Abschnitts 5. Die Breite über den Großteil der Länge des Kurzschlussclips 3 ist vorzugsweise kleiner, als die Breite des Kurzschlussbügels 6 am Ende der zweiten Abschnitts 5.

Die Figur 3a zeigt eine weitere Ausführungsform eines elektrischen Schutzbauelements mit einer Kurzschlusseinrichtung. Auf einen Überspannungsabieiter 1, der an den Enden jeweils eine Außenelektrode 2 aufweist, ist ein Kurzschlussclip 3 aufgeschnappt. Der Kurzschlussclip 3 besteht in dieser Ausführungsform aus zwei Teilen, wobei ein erstes Teil einen ersten Abschnitt 4 bildet. Ein zweiter Abschnitt 5 des Kurzschlussclips 3 wird durch eine Lasche 4c des ersten Teils und ein zweites Teil gebildet, wobei die beiden Teile des zweiten Abschnitts 5 über wenigstens zwei Verbindungspunkte miteinander verbunden sind. Der erste Abschnitt 4 weist zwei Enden 4a und 4b auf, die auf dem Überspannungsableiter 1 aufliegen. Ein Bereich des ersten Abschnitts 4 zwischen den beiden Enden 4a und 4b kann von dem Überspannungsableiter 1 beabstandet sein. An einem Ende eines zweiten Abschnitts 5, ist ein Kurzschlussbügel 6 angeordnet. Der Kurzschlussbügel 6 drückt auf ein Schmelzelement 7, das zwischen dem Kurzschlussbügel 6 und dem Ende 4b des ersten Abschnitts 4 und damit auch dem Überspannungsableiter 1 angeordnet ist. Im Falle des Schmelzens des Schmelzelements 7 drückt der Kurzschlussbügel 6 somit auf die Außenelektroden 2 und verbindet diese elektrisch miteinander und mit der mittleren Elektrode 8.

In der Figur 3b sind die zwei abgewickelten Teile des Kurzschlussclips 3 aus Figur 3a dargestellt. Der Kurzschlussclip 3 weist den ersten Abschnitt 4 auf. Zwischen den beiden Enden 4a und 4b des ersten Abschnitts 4 ist eine Aussparung 9a angeordnet. Eine Lasche 4c des ersten Abschnitts 4 bildet mit einem zweiten Teil den zweiten Abschnitt 5, wobei die Lasche 4c wenigstens über zwei Verbindungspunkte mit dem zweiten Teil fest verbunden ist. Bevorzugt ist der zweite Teil an der Lasche 4c des ersten Abschnitts 4 mittels Schweißen verbunden. Der zweite Abschnitt 5 des Kurzschlussclips 3 weist an einem Ende einen Kurzschlussbügel 6 auf. Die Breite des Bereichs 4c des ersten Teils entspricht vorzugsweise der Breite des zweiten Abschnitts 5. Der Kurzschlussclip 3 weist im Bereich des Kurzschlussbügels 6 am Ende der zweiten Abschnitts 5 vorzugsweise seine größte Breite auf.

Die Figur 4a zeigt eine weitere Ausführungsform eines elektrischen Schutzbauelements gemäß der Figur 1a. An einem Überspannungsableiter 1 ist ein einstückiger Kurzschlussclip 3 angeordnet, der einen ersten Abschnitt 4 und einen zweiten Abschnitt 5 aufweist. Der zweite Abschnitt 5 des Kurzschlussclips 3 ist mittels eines Schmelzelements 7 im Bereich des Kurzschlussbügels 6 vom ersten Abschnitt 4 des Kurzschlussclips 3 beabstandet. Das Schmelzelement 7 weist in der dargestellten Ausführungsform eine Größe auf, die ausreicht, dass das Schmelzelement 7 wenigstens auf zwei Seiten des Randes der Aussparung 9a des ersten Abschnitts 4 des Kurzschlussclips 3 aufliegt. Das Schmelzelement 7 weist in der Figur 4a keinen direkten Kontakt zu der mittleren Elektrode 8 und somit auch nicht zu dem Überspannungsableiter 1 auf.

In der Figur 4b ist ein Ende 4b des ersten Abschnitts 4 des Kurzschlussclips 3 nach Figur 4a dargestellt, wobei das Ende 4b eine Aussparung 9a aufweist. Im Bereich der Aussparung 9a ist ein Schmelzelement 7 angeordnet. Das Schmelzelement 7 ist vorzugsweise derart angeordnet, dass es wenigstens auf zwei Seiten des Randes der Aussparung 9a aufliegt.

Die Figur 5a zeigt eine weitere Ausführungsform eines elektrischen Schutzbauelements wie er in Figur 1a dargestellt ist. Das Schmelzelement 7, das zwischen dem ersten Abschnitt 4 und dem zweiten 5 Abschnitt des Kurzschlussclips 3 angeordnet ist, weist in der dargestellten Ausführungsform auf wenigstens einer Seite einen Abstufung 10 auf. Die Abstufung 10 ist vorzugsweise nur so groß, dass das Schmelzelement 7 mit der Abstufung 10 in die Aussparung 9a hineinragt. Der überwiegende Teil des Schmelzelements 7 weist vorzugsweise eine Größe auf, die mindestens dazu ausreicht, dass das Schmelzelement 7 auf wenigstens zwei Seiten des Randes der Aussparung 9a aufliegt. Das Schmelzelement 7 weist mittels der Abstufung 10 vorzugsweise einen direkten Kontakt zur mittleren Elektrode 8 auf. Das Schmelzelement 7 weist in der Figur 5a somit einen möglichst guten thermischen Kontakt zu der mittleren Elektrode 8 und somit zu dem Überspannungsableiter 1 auf.

In der Figur 5b ist ein Ende 4b des ersten Abschnitts des Kurzschlussclips 3 nach Figur 1a dargestellt. Das Ende 4b weist eine Aussparung 9a auf, in dessen Bereich ein Schmelzelement 7 angeordnet ist. Das Schmelzelement 7 ragt mit wenigstens einer Abstufung 10 in die Aussparung 9a vorzugsweise soweit hinein, dass das Schmelzelement 7 einen direkten Kontakt mit der mittleren Elektrode aufweist.

Die Figur 6a zeigt eine weitere Ausführungsform eines elektrischen Schutzbauelements wie er in den Figuren 4a und 5a dargestellt ist. Die Aussparung 9a ist in der dargestellten Ausführungsform vorzugsweise so groß, dass die mittlere Elektrode 8 soweit in die Aussparung 9a hineinragt, dass sie einen direkten Kontakt zu dem Schmelzelement 7 aufweist. Das Schmelzelement 7 ist vorzugsweise so groß, dass es auf wenigstens zwei Seiten des Randes der Aussparung 9a aufliegt, wobei es im Vergleich zu der in den Figuren 5a und 5b dargestellten Ausführungsform, vorzugsweise nicht in den durch die Aussparung 9a erzeugten Raum hineinragt. Dadurch, dass die mittlere Elektrode 8 soweit in die Aussparung 9a hineinragt, dass sie einen direkten Kontakt zu dem Schmelzelement 7 aufweist, liegt ein möglichst guter thermischer Kontakt zu dem Schmelzelement 7 vor.

In der Figur 6b ist ein Ende 4b des ersten Abschnitts des Kurzschlussclips nach Figur 6a dargestellt, wobei das Ende 4b eine Aussparung 9a aufweist. Im Bereich der Aussparung 9a ist ein Schmelzelement 7 angeordnet. Die Aussparung 9a ist vorzugsweise so groß, dass ein Teil der mittleren Elektrode 8 einen direkten Kontakt zu dem Schmelzelement 7 aufweist.

Obwohl in den Ausführungsbeispielen nur eine beschränkte Anzahl möglicher Weiterbildung der Erfindung beschrieben werden konnte, ist die Erfindung nicht auf diese beschränkt. Es ist prinzipiell möglich den Clip aus mehr als zwei Teilen zu verbinden, bzw. eine andere Form des Clips zu wählen. Beispielsweise ist es möglich zwei parallel auf dem Überspannungsableiter aufgeschnappte erste Abschnitte mit einem zweiten Abschnitt zu verbinden, der an einem Ende einen Kurzschlussbügel aufweist. Dadurch ist beispielsweise eine stabilere Befestigung des Kurzschlussclips auf dem Überspannungsableiter möglich.

### Bezugszeichenliste

- 1: Überspannungsableiter
- 2: Elektrode
- 3: Clip
- 4: erster Abschnitt
- 4a, 4b: Enden des ersten Abschnitts 4
- 4c: Lasche
- 5: zweiter Abschnitt
- 6: Kurzschlussbügel
- 7: Schmelzelement
- 8: mittlere Elektrode
- 9a, 9b: Aussparung
- 10: Abstufung

## Patentansprüche

1. Elektrisches Schutzbauelement mit Kurzschlusseinrichtung aufweisend,
- einen Überspannungsableiter (1), der wenigstens zwei Elektroden (2) aufweist,
- eine thermische Kurzschlusseinrichtung, wobei die thermische Kurzschlusseinrichtung einen Clip (3) umfasst, der wenigstens zwei Abschnitte (4, 5) aufweist,
- wobei wenigstens ein erster Abschnitt (4) des Clips (3) auf den Überspannungsableiter (1) aufgeschnappt ist,
- wobei ein zweiter Abschnitt (5) an einem Ende einen Kurzschlussbügel (6) aufweist, **dadurch gekennzeichnet, dass**
- wenigstens der zweite Abschnitt (5) des Clips (3) mittels eines Schmelzelements (7) vom ersten Abschnitt (4) beabstandet ist, und
- wobei der Kurzschlussbügel (6) die Elektroden (2) des Überspannungsableiters (1) im Falle des Schmelzens des Schmelzelements (7) elektrisch miteinander verbindet.

2. Elektrisches Schutzbauelement nach Anspruch 1, wobei der erste (4) und zweite (5) Abschnitt des Clips (3) durch ein einstückiges Teil gebildet sind.

3. Elektrisches Schutzbauelement nach Anspruch 1, wobei der Clip (3) aus wenigstens zwei Teilen zusammengesetzt ist.

4. Elektrisches Schutzbauelement nach Anspruch 3, wobei der erste Abschnitt (4) des Clips (3) durch ein erstes Teil gebildet ist und der zweite Abschnitt (5) durch ein zweites Teil gebildet ist.

5. Elektrisches Schutzbauelement nach einem der vorhergehenden Ansprüche, wobei der erste Abschnitt (4) den Überspannungsableiter (1) um mehr als die Hälfte umgreift.

6. Elektrisches Schutzbauelement nach einem der vorhergehenden Ansprüche, wobei wenigstens die Enden (4a, 4b) des ersten Abschnitts (4) einen mechanischen Kontakt zu dem Überspannungsableiter (1) aufweisen.

7. Elektrisches Schutzbauelement nach einem der Ansprüche 3 bis 6, wobei die Teile des Clips (3) aus dem gleichen Material bestehen oder wobei die Teile des Clips (3) aus unterschiedlichen Materialien bestehen.

8. Elektrisches Schutzbauelement nach einem der vorhergehenden Ansprüche, wobei der Clip (3) wenigstens im Bereich eines Abschnitts (4, 5) wenigstens eine Aussparung (9a, 9b) aufweist.

9. Elektrisches Schutzbauelement nach einem der vorhergehenden Ansprüche, wobei der Clip (3) im Bereich einer mittleren Elektrode (8) des Überspannungsableiters (1) auf diesem aufgeschnappt ist.

10. Elektrisches Schutzbauelement nach Anspruch 9, wobei die Aussparung (9a, 9b) eine Breite aufweist, die der Breite der mittleren Elektrode (8) entspricht.

11. Elektrisches Schutzbauelement nach Anspruch 10, wobei der Clip (3) mittels der Aussparung (9a, 9b) im Bereich der mittleren Elektrode (8) fixiert ist.

12. Elektrisches Schutzbauelement nach Anspruch 9, wobei der Clip (3) die mittlere Elektrode (8) im Falle des Schmelzens des Schmelzelements (7) elektrisch mit den Außenelektroden (2) verbindet.

13. Elektrisches Schutzbauelement nach einem der vorhergehenden Ansprüche, wobei das Schmelzelement (7) derart ausgelegt ist, dass es bei unzulässig hoher Erwärmung des Überspannungsableiters (1) schmilzt.

14. Elektrisches Schutzbauelement nach einem der vorhergehenden Ansprüche, das oberflächenmontierbar ist.

15. Elektrisches Schutzbauelement nach einem der vorhergehenden Ansprüche, wobei das Schmelzelement (7) einen direkten thermischen Kontakt zu der mittleren Elektrode (8) aufweist.

## Claims

1. Electrical protection component with a short-circuiting device, comprising
- a surge arrester (1), which comprises at least two electrodes (2),
- a thermal short-circuiting device, wherein the thermal short-circuiting device comprises a clip (3) having at least two sections (4, 5),
- wherein at least a first section (4) of the clip (3) is attached to the surge arrester (1) by snap action,
- wherein a second section (5) comprises a short-circuiting link (6) at one end,
- **characterized in that** at least the second section (5) of the clip (3) is spaced apart from the first section (4) by means of a fusible element (7), and
- wherein the short-circuiting link (6) electrically connects the electrodes (2) of the surge arrester (1) to one another in the case where the fusible element (7) melts.

2. Electrical protection component according to Claim 1, wherein the first (4) and second (5) sections of the clip (3) are formed by an integral part.

3. Electrical protection component according to Claim 1, wherein the clip (3) is composed of at least two parts.

4. Electrical protection component according to Claim 3, wherein the first section (4) of the clip (3) is formed by a first part and the second section (5) is formed by a second part.

5. Electrical protection component according to any of the preceding claims, wherein the first section (4) engages around more than half of the surge arrester (1).

6. Electrical protection component according to any of the preceding claims, wherein at least the ends (4a, 4b) of the first section (4) have a mechanical contact with the surge arrester (1).

7. Electrical protection component according to any of Claims 3 to 6, wherein the parts of the clip (3) consist of the same material or wherein the parts of the clip (3) consist of different materials.

8. Electrical protection component according to any of the preceding claims, wherein the clip (3) has at least one cutout (9a, 9b) at least in the region of one section (4, 5).

9. Electrical protection component according to any of the preceding claims, wherein the clip (3) is attached to the surge arrester (1) by snap action in the region of a central electrode (8) of said surge arrester.

10. Electrical protection component according to Claim 9, wherein the cutout (9a, 9b) has a width corresponding to the width of the central electrode (8).

11. Electrical protection component according to Claim 10, wherein the clip (3) is fixed in the region of the central electrode (8) by means of the cutout (9a, 9b).

12. Electrical protection component according to Claim 9, wherein the clip (3) electrically connects the central electrode (8) to the external electrodes (2) in the case where the fusible element (7) melts.

13. Electrical protection component according to any of the preceding claims, wherein the fusible element (7) is designed in such a way that it melts in the event of impermissibly high heating of the surge arrester (1).

14. Electrical protection component according to any of the preceding claims, which is surfacemountable.

15. Electrical protection component according to any of the preceding claims, wherein the fusible element (7) has a direct thermal contact with the central electrode (8).

## Revendications

1. Composant de protection électrique avec un dispositif de court-circuit présentant
- un parafoudre (1) qui présente au moins deux électrodes (2),
- un dispositif de court-circuit thermique, le dispositif de court-circuit thermique comprenant une pince (3) qui présente au moins deux sections (4, 5),
- au moins une première section (4) de la pince (3) étant enclipsée sur le parafoudre (1),
- une deuxième section (5) présentant à une extrémité un étrier de court-circuit (6), **caractérisé en ce**
- **qu'**au moins la deuxième section (5) de la pince (3) est espacée de la première section (4) au moyen d'un élément fusible (7), et
- l'étrier de court-circuit (6) reliant électriquement entre elles les électrodes (2) du parafoudre (1) en cas de fusion de l'élément fusible (7) .

2. Composant de protection électrique selon la revendication 1, dans lequel la première (4) et la deuxième (5) section du clip (3) sont formées par une partie d'un seul tenant.

3. Composant de protection électrique selon la revendication 1, dans lequel la pince (3) se compose d'au moins deux parties.

4. Composant de protection électrique selon la revendication 3, dans lequel la première section (4) de la pince (3) est formée par une première partie et la deuxième section (5) est formée par une deuxième partie.

5. Composant de protection électrique selon l'une des revendications précédentes, dans lequel la première section (4) entoure le parafoudre (1) sur plus de la moitié.

6. Composant de protection électrique selon l'une des revendications précédentes, dans lequel au moins les extrémités (4a, 4b) de la première section (4) présentent un contact mécanique avec le parafoudre (1).

7. Composant de protection électrique selon l'une des revendications 3 à 6, dans lequel les parties de la pince (3) se composent du même matériau ou dans lequel les parties de la pince (3) se composent de matériaux différents.

8. Composant de protection électrique selon l'une des revendications précédentes, dans lequel la pince (3) présente au moins un évidement (9a, 9b) au moins dans la zone d'une section (4, 5).

9. Composant de protection électrique selon l'une des revendications précédentes, dans lequel la pince (3) est enclipsée sur le parafoudre (1) dans la zone d'une électrode centrale (8) de celui-ci.

10. Composant de protection électrique selon la revendication 9, dans lequel l'évidement (9a, 9b) présente une largeur qui correspond à la largeur de l'électrode centrale (8).

11. Composant de protection électrique selon la revendication 10, dans lequel la pince (3) est fixée dans la zone de l'électrode centrale (8) au moyen de l'évidement (9a, 9b).

12. Composant de protection électrique selon la revendication 9, dans lequel la pince (3) relie électriquement l'électrode centrale (8) avec l'électrode extérieure (2) en cas de fusion de l'élément fusible (7).

13. Composant de protection électrique selon l'une des revendications précédentes, dans lequel l'élément fusible (7) est conçu de telle sorte qu'il fond en cas d'échauffement excessivement élevé du parafoudre (1).

14. Composant de protection électrique selon l'une des revendications précédentes, lequel peut être monté en surface.

15. Composant de protection électrique selon l'une des revendications précédentes, dans lequel l'élément fusible (7) présente un contact thermique direct avec l'électrode centrale (8).
